# EUROPÄISCHE PATENTSCHRIFT

(11) **EP 3 137 710 B1**
(45) Veröffentlichungstag und Bekanntmachung des Hinweises auf die Patenterteilung: **25.12.2019**
(21) Anmeldenummer: 15730383.5
(22) Anmeldetag: 30.04.2015
(51) Int. Cl.: E05B 85/26, E05B 81/64, E05B 15/04

(54) **KRAFTFAHRZEUGSCHLOSS MIT MIKROSCHALTER**
VEHICLE DOOR LOCK WITH MICROSWITCH
SERRURE DE PORTE DE VÉHICULE AVEC MICRORUPTEUR

(30) Priorität: 30.04.2014 DE 102014006238
(43) Veröffentlichungstag der Anmeldung: 08.03.2017
(73) Patentinhaber: Kiekert AG, 42579 Heiligenhaus (DE)
(72) Erfinder: HANDKE, Armin, 47269 Duisburg (DE); KOUBEK, Milan, 53002 Pardubice (CZ)
(86) Internationale Anmeldenummer: PCT/DE2015/000211
(87) Internationale Veröffentlichungsnummer: WO 2015/165439

(56) Entgegenhaltungen:
- EP-A1- 1 493 888
- DE-U1-202008 005 016

## Beschreibung

Die Erfindung betrifft ein Schloss für ein Kraftfahrzeug mit einem Gesperre umfassend eine Drehfalle und eine Sperrklinke, mit der die Drehfalle in einer Schließstellung verrastet werden kann. Das Schloss umfasst eine Erkennungseinrichtung für ein Erkennen einer Position eines Bauteils des Gesperres.

Wie der Druckschrift DE 10 2009 026 921 A1 zu entnehmen ist, verfügt die Drehfalle eines Kraftfahrzeugschlosses über einen gabelförmigen Einlaufschlitz, auch Einlaufmaul genannt, in den ein Schließbolzen, auch Schlosshalter genannt, einer Fahrzeugtür oder einer Fahrzeugklappe gelangt, wenn die Fahrzeugtür oder Fahrzeugklappe geschlossen wird. Der Schließbolzen verdreht dann die Drehfalle von einer Öffnungsstellung in eine Schließstellung. Hat die Drehfalle eine Schließstellung erreicht, so kann der Schließbolzen den Einlaufschlitz der Drehfalle nicht mehr verlassen. In einer solchen Schließstellung verrastet eine Sperrklinke die Drehfalle, so dass diese nicht mehr in die Öffnungsstellung zurückgedreht werden kann.

Die DE 10 2009 026 921 A1 lehrt weiter das Vorsehen von Erkennungseinrichtungen in Form von seitlich von Sperrklinken angeordneten Mikroschaltern, die durch seitliche Konturbereiche von Vorrastsperrklinke und / oder Hauptrastsperrklinke betätigt werden können. Die Stellung der jeweiligen Sperrklinke kann durch Betätigung der Mikroschalter ermittelt werden, um eine Zuziehhilfe zu steuern, mit der das Gesperre automatisiert von einer Vorrastposition in eine Hauptrastposition gebracht werden kann.

Wird ein solcher Mikroschalter betätigt, so wird eine in der Regel bereits vorgespannte Feder des Mikroschalters weiter vorgespannt und entsprechend belastet. Ein Zurückbewegen im Fall einer Entlastung erfolgt aufgrund der Vorspannung der Feder. Befindet sich ein solcher Mikroschalter im betätigten und damit im belasteten Zustand, so können Ermüdungserscheinungen bei der Feder auftreten. Fehlfunktionen können die Folge sein.

In der DE 20 2008 005 016 U1 ist ein Schloss mit einem Gesperre aus Drehfalle und Sperrklinke für ein Verrasten der Drehfalle in einer Schließstellung des Schlosses und mit mit einer Erkennungseinrichtung für das Erkennen einer Stellung eines beweglichen Bauteils des Schlosses beschrieben. Die Erkennungseinrichtung umfasst eine an dem Bauteil angebrachte Feder, die einen elektrischen Stromkreis öffnet oder schließt, wenn das Bauteil und die damit verbundene Feder bewegt werden.

Es ist Aufgabe der Erfindung, ein Schloss der eingangs genannten Art weiter zu entwickeln, bei dem zuverlässig und langlebig die Stellung eines Bauteils des Gesperres signalisiert werden kann.

Die Aufgabe der Erfindung wird durch ein Schloss mit den Merkmalen des ersten Anspruchs gelöst. Vorteilhafte Ausgestaltungen ergeben sich aus den Unteransprüchen. Soweit nachfolgend nichts anderes angegeben, kann ein anspruchsgemäßes Schloss ergänzend die eingangs genannten Merkmale einzelnen oder in beliebiger Kombination aufweisen.

Zur Lösung der Aufgabe wird ein Schloss mit einem Gesperre aus Drehfalle und Sperrklinke für ein Verrasten der Drehfalle in einer Schließstellung des Schlosses mit einer Erkennungseinrichtung für das Erkennen einer Stellung eines beweglichen Bauteils des Schlosses bereitgestellt. Die Erkennungseinrichtung umfasst eine an dem Bauteil angebrachte Feder. Die Feder öffnet oder schließt einen elektrischen Stromkreis, wenn das Bauteil und die damit verbundene Feder bewegt werden. Die Feder der Erkennungseinrichtung liegt im geschlossenen Zustand des elektrischen Stromkreises an einer weiteren Feder an. Bevorzugt liegt die Feder im geschlossenen Zustand im vorgespannten Zustand an der weiteren Feder an. Im geschlossenen Zustand des Stromkreises sind beide Federschenkel vorzugsweise vorgespannt, um besonders zuverlässig den Stromkreis zu schließen

Im Unterschied zu einem Mikroschalter erfolgt das Bewegen aus einem vorgespannten Zustand der Feder heraus nicht durch die Spannung bzw. Federkraft der Feder, sondern durch das Bewegen des Bauteils. Es werden Feder-Ermüdungserscheinungen so vermieden, die Fehlfunktionen verursachen können. Ermüdungserscheinungen werden auch deshalb vermieden, weil die Feder nicht dauerhaft vorgespannt sein muss.

Das Schließen oder Öffnen des Stromkreises signalisiert die Stellung der Feder und damit die Stellung des beweglichen Bauteils. Auch kann das Schließen oder Öffnen des Stromkreises mittelbar oder unmittelbar zur Folge haben, dass ein elektrischer Antrieb in Bewegung gesetzt wird oder ein in Gang gesetzter elektrischer Antrieb gestoppt wird. Das Schließen oder Öffnen des Stromkreises kann mittelbar oder unmittelbar bewirken, dass ein Leuchtmittel ein- oder ausgeschaltet wird. Das Schließen oder Öffnen des Stromkreises kann eine elektrische oder elektronische Steuereinrichtung aktivieren.

Vorzugsweise ist der Stromkreis nicht geschlossen, wenn die zugehörige Tür oder Klappe geschlossen ist. In der Regel ist bei einem Kraftfahrzeug die Tür oder Klappe nicht geschlossen. Ist der Stromkreis nicht geschlossen, so ist keine Feder vorgespannt, die Teil der Erkennungseinrichtung ist. Vorteilhaft ist daher die Feder in dieser Ausführungsform in der Regel nicht vorgespannt. Die Erkennungseinrichtung funktioniert dann ganz besonders langlebig und zuverlässig.

In einer Ausgestaltung der Erfindung ist das bewegbare Bauteil eine Sperrklinke, mit der die Drehfalle verrastet werden kann. Mit der Erkennungseinrichtung kann dann die Stellung der Sperrklinke ermittelt werden. Es kann so zum Beispiel festgestellt werden, ob die Drehfalle verrastet ist.

Alternativ oder ergänzend können weitere bewegliche Bauteile des Gesperres eine solche Feder einer Erkennungseinrichtung umfassen, so zum Beispiel die Drehfalle oder ein Blockadehebel des Gesperres.

In einer Ausgestaltung der Erfindung wird die Feder durch die Achse des bewegbaren Bauteils gehalten. Die Achse übernimmt so eine Doppelfunktion, was einen einfachen und Bauraum sparenden Aufbau ermöglicht.

In einer Ausgestaltung der Erfindung sind ein oder mehrere Stege auf dem bewegbaren Bauteil angebracht, durch die die Feder gehalten wird. Ein einfacher und Bauraum sparender Aufbau wird so möglich.

Weitere Vorteile und Ausführungsformen der Erfindung werden durch das nachfolgende Ausführungsbeispiel verdeutlicht. Die nachfolgend zusätzlich beschriebenen Merkmale stellen vorteilhafte Ausgestaltungen dar, die einzelnen oder in Kombination mit dem beanspruchten Gegenstand kombiniert werden können.

Es zeigen:
Figur 1: Gesperre im geöffneten Zustand;
Figur 2: Gesperre im geschlossenen Zustand.

Die Figuren 1 und 2 zeigen eine Drehfalle 1, die um ihre Achse 2 gedreht bzw. verschwenkt werden kann. Die Drehfalle 1 kann durch eine Sperrklinke 3 verrastet werden. Die Sperrklinke 3 kann um ihre Achse 4 verschwenkt werden. Dieses Gesperre umfasst weiter einen Blockadehebel 5, der um seine Achse 6 verschwenkt werden kann.

Eine Feder mit Federschenkeln 7 und 8 wird im Bereich der oder durch die Sperrklinkenachse 4 sowie Stege 9 und 10 der Sperrklinke 3 gehalten. Die Stege 9 und 10 sind auf der Oberfläche der Sperrklinke 3 angebracht. Diese können im Schnitt winkelförmig oder gebogen sein, um die Federschenkel 9 und 10 zu umgreifen und so zu halten. Es gibt weiter eine Feder 11. Die beiden Federn 7, 8 sowie 11 sind mit einer Gleichstromquelle 12 verbunden.

Die Figur 1 zeigt das Gesperre im nicht verrasteten Zustand. Die Sperrklinke 3 liegt an einer Kontur der Drehfalle 1 an, ohne diese zu verrasten. Der Blockadehebel 5 liegt an einer Kontur der Sperrklinke 3 an, ohne die Sperrklinke 3 zu blockieren. Der Federschenkel 8 ist elektrisch von der Feder 11 getrennt. Der Stromkreis, der über die Stromquelle 12 mit einer Spannung versorgt wird, ist daher nicht geschlossen.

Wird die Drehfalle 1 durch einen nicht gezeigten Schließbolzen einer Tür oder Klappe von ihrer geöffneten Stellung gemäß Figur 1 in ihre Schließstellung gemäß Figur 2 gedreht, so bewegt sich schließlich die Sperrklinke 3 in ihre Raststellung wie in Figur 2 gezeigt. Der Blockadehebel 5 bewegt sich dann in seiner blockieren der Stellung wie in Figur 2 gezeigt. Das Gesperre ist nun verrastet.

Durch die Schwenkbewegung der Sperrklinke 3 hat sich der Federschenkel 8 in Richtung Feder 11 bewegt und kontaktiert diese im verrasteten Zustand des Gesperres wie in Figur 2 gezeigt wird. Vorzugsweise sind dann beide Federn vorgespannt. Der Stromkreis ist nun geschlossen. Das Schließen des Stromkreises zeigt an, dass das Gesperre verrastet worden ist. Das Schließen des Stromkreises kann dazu genutzt werden, um beispielsweise einen nicht dargestellten Verbraucher mit Strom zu versorgen, so zum Beispiel einen Antrieb für ein Verriegeln des Gesperres. Das Schließen des Stromkreises kann in einer Ausführungsform der Erfindung dazu genutzt werden, um das Gesperre, wenn dieses zunächst nur in einer Vorrastposition verrastet worden ist, durch einen elektrischen Antrieb in seine Hauptrastposition zu bewegen und dort zu verrasten, das Gesperre respektive die Tür wird zugezogen.

In einer Ausgestaltung der Erfindung kann als Verbraucher eine Steuereinrichtung vorgesehen sein, die aktiviert wird, sobald der Stromkreis geschlossen wird. Die Steuereinrichtung kann gewünschte Vorgänge aktivieren, sobald diese mit Strom versorgt wird.

Umgekehrt kann ein Verschwenken der Sperrklinke 3 in ihre Raststellung bewirken, dass der Stromkreis geöffnet wird. Wird das Gesperre verrastet, so wird der Stromkreis geschlossen. Dies kann dazu genutzt werden, um beispielsweise eine Innenbeleuchtung zu aktivieren.

### Bezugszeichenliste

- 1:: Drehfalle
- 2:: Achse der Drehfalle
- 3:: Sperrklinke
- 4:: Achse der Sperrklinke
- 5:: Blockadehebel
- 6:: Achse des Blockadehebels
- 7:: Federschenkel
- 8:: Federschenkel
- 9:: Steg
- 10:: Steg
- 11:: Feder
- 12:: Stromquelle

## Patentansprüche

1. Schloss mit einem Gesperre aus Drehfalle (1) und Sperrklinke (3) für ein Verrasten der Drehfalle (1) in einer Schließstellung des Schlosses, mit einer Erkennungseinrichtung für das Erkennen einer Stellung eines beweglichen Bauteils (3) des Schlosses, wobei die Erkennungseinrichtung eine an dem Bauteil (3) angebrachte Feder (7, 8) umfasst, und dass die Feder (7, 8) einen elektrischen Stromkreis (7, 8, 11, 12) öffnet oder schließt, wenn das Bauteil (3) und die damit verbundene Feder (7, 8) bewegt wird, **dadurch gekennzeichnet, dass** die Feder (7, 8) der Erkennungseinrichtung im geschlossenen Zustand des elektrischen Stromkreises an einer weiteren Feder (11) anliegt und zwar vorzugsweise im vorgespannten Zustand.

2. Schloss nach Anspruch 1, **dadurch gekennzeichnet, dass** das bewegliche Bauteil (3) die Sperrklinke (3), ein Blockadehebel (5) oder die Drehfalle (1) ist.

3. Schloss nach einem der vorhergehenden Ansprüche, **dadurch gekennzeichnet, dass** die Feder (7, 8) der Erkennungseinrichtung durch eine Achse (4) des beweglichen Bauteils (3) gehalten wird.

4. Schloss nach einem der vorhergehenden Ansprüche, **dadurch gekennzeichnet, dass** die Feder (7, 8) der Erkennungseinrichtung durch ein oder mehrere Stege (9, 10) des beweglichen Bauteils (3) gehalten wird.

5. Schloss nach einem der vorhergehenden Ansprüche, **dadurch gekennzeichnet, dass** im verrasteten Zustand des Gesperres der Stromkreis (7, 8, 11, 12) geöffnet ist.

6. Schloss nach einem der vorhergehenden Ansprüche, **dadurch gekennzeichnet, dass** durch Schließen des Stromkreises eine Zuziehhilfe aktiviert wird, die das Gesperre von einer Vorrastposition in eine Hauptrastposition zu bewegen vermag.

## Claims

1. Latch having a locking mechanism consisting of a catch (1) and a pawl (3) for locking the catch (1) in a closed position of the latch, having a detection device for detecting a position of a movable component (3) of the latch, the detection device comprising a spring (7, 8) attached to the component (3), and in that the spring (7, 8) opens or closes an electrical circuit (7, 8, 11, 12) when the component (3) and the spring (7, 8) connected thereto is moved, **characterized in that** the spring (7, 8) of the detection device abuts a further spring (11) when the circuit is in the closed state, and preferably in the preloaded state.

2. Latch according to claim 1, **characterized in that** the movable component (3) is the pawl (3), a blocking lever (5) or the catch (1).

3. Latch according to any of the preceding claims, **characterized in that** the spring (7, 8) of the detection device is held by a shaft (4) of the movable component (3).

4. Latch according to any of the preceding claims, **characterized in that** the spring (7, 8) of the detection device is held by one or more ridges (9, 10) of the movable component (3).

5. Latch according to any of the preceding claims, **characterized in that**, when the locking mechanism is in the locked state, the circuit (7, 8, 11, 12) is open.

6. Latch according to any of the preceding claims, **characterized in that** a closing aid is activated by closing the circuit, which aid is able to move the locking mechanism from a pre-ratchet position to a main ratchet position.

## Revendications

1. Verrou muni d'un dispositif d'encliquetage comprenant un loquet pivotant (1) et un cliquet d'arrêt (3) pour l'encliquetage du loquet pivotant (1) dans une position fermée du verrou, muni d'un dispositif de détection destiné à détecter une position d'un composant mobile (3) du verrou, le dispositif de détection comprenant un ressort (7, 8) fixé au composant (3), et le ressort (7, 8) ouvrant ou fermant un circuit électrique (7, 8, 11, 12) lorsque le composant (3) et le ressort associé (7, 8) se déplacent, **caractérisé en ce que** le ressort (7, 8) du dispositif de détection, à l'état fermé du circuit électrique, repose sur un autre ressort (11), et de préférence à l'état précontraint.

2. Verrou selon la revendication 1, **caractérisé en ce que** le composant mobile (3) est le cliquet d'arrêt (3), un levier de blocage (5) ou le loquet pivotant (1).

3. Verrou selon l'une des revendications précédentes, **caractérisé en ce que** le ressort (7, 8) du dispositif de détection est maintenu par un axe (4) du composant mobile (3).

4. Verrou selon l'une des revendications précédentes, **caractérisé en ce que** le ressort (7, 8) du dispositif de détection est maintenu par une ou plusieurs traverses (9, 10) du composant mobile (3).

5. Verrou selon l'une des revendications précédentes, **caractérisé en ce que** le circuit électrique (7, 8, 11, 12) est ouvert à l'état enclenché du dispositif d'encliquetage.

6. Verrou selon l'une des revendications précédentes, **caractérisé en ce qu'**un système auxiliaire à tirette est activé grâce à la fermeture du circuit, lequel système est capable de déplacer le dispositif d'encliquetage d'une position de pré-encliquetage à une position d'encliquetage principale.
